# EUROPÄISCHE PATENTSCHRIFT

(11) **EP 0 783 560 B1**
(45) Veröffentlichungstag und Bekanntmachung des Hinweises auf die Patenterteilung: **10.04.2002**
(21) Anmeldenummer: 95934068.8
(22) Anmeldetag: 18.09.1995
(51) Int. Cl.: C11D 1/835, C11D 3/00

(54) **DESINFIZIERENDE REINIGUNGSMITTEL FÜR HARTE OBERFLÄCHEN**
DISINFECTING DETERGENT FOR USE ON HARD SURFACES
DETERGENTS DESINFECTANTS POUR SURFACES DURES

(30) Priorität: 26.09.1994 US 312354
(43) Veröffentlichungstag der Anmeldung: 16.07.1997
(62) Teilanmeldung aus: 00108422.7
(73) Patentinhaber: HENKEL-ECOLAB GmbH & CO. OHG, 40589 Düsseldorf (DE)
(72) Erfinder: VAN BUSKIRK, Gregory, Danville, CA 94506-6154 (US); KIEWERT, Eva, D-40589 Düsseldorf (DE); MIDDELHAUVE, Birgit, D-40789 Monheim (DE); DISCH, Karl-Heinz, D-42781 Haan (DE); FRIESE, Carsten, D-22559 Hamburg (DE)
(86) Internationale Anmeldenummer: EP9503666
(87) Internationale Veröffentlichungsnummer: WO9610069

(56) Entgegenhaltungen:
- EP-A- 0 106 692
- WO-A-86/05199
- WO-A-86/05509
- WO-A-94/05753
- DE-A- 3 444 958
- DE-A- 3 619 375
- DE-A- 4 007 758

## Beschreibung

Die Erfindung betrifft die Verwendung von Alkylglykosiden und Alkylethern zur Verstärkung der keimreduzierenden Wirkung von desinfektionsmittelhaltigen Reinigungsmitteln für harte Oberflächen sowie desinfizierende Reinigungsmittel für harte Oberflächen mit ausgewählten Desinfektionsmitteln. Als harte Oberflächen sind alle im Haushalt auftretenden, nicht textilen Oberflächen zu verstehen, z. B. Fußböden, Arbeitsflächen, Küchengeräte, Spülbecken, Dusch- und Badewannen, WC-Becken, Geschirr etc.

Desinfizierende Reinigungsmittel sind bekannt; bisher ist es jedoch nicht gelungen, optimale Reinigungsleistung und optimale Desinfektionswirkung miteinander zu verbinden. Übliche desinfizierende Reinigungsmittel enthalten z.B. quartäre Ammoniumverbindungen in Verbindung mit nichtionischen Tensiden; solche Reinigungsmittel verfügen zwar über ausreichende desinfizierende Wirkung, ihre Reinigungsleistung läßt jedoch zu wünschen übrig. Andererseits hat ein Ersatz der nichtionischen Tenside durch reinigungsstarke anionische Tenside den Nachteil, daß die desinfizierende Wirkung stark nachläßt.

Aufgabe der vorliegenden Erfindung ist es, ausgehend von desinfektionsmittelhaltigen Reinigungsmitteln des Standes der Technik solche Tensidkombinationen aufzufinden, die - neben einer guten Reinigungsleistung - für eine Verstärkung der keimreduzierenden Wirkung der in den Reinigungsmitteln enthaltenen Desinfektionsmittel sorgen.

Eine weitere Aufgabe ist es, Reinigungsmittel für harte Oberflächen mit ausgewählten desinfizierend wirkenden Mitteln zu entwickeln, die sowohl eine gute Reinigungsleistung als auch eine gute Desinfektionswirkung aufweisen.

Die deutschen Offenlegungsschriften DE 34 44 958 und DE 36 19 375 beschreiben die Verwendung von Alkylglykosiden als Potenzierungsmittel zur Steigerung der mikrobiziden Wirksamkeit von Biguanidverbindungen bzw. von Alkoholen und Carbonsäuren, insbesondere in Körperpflegemitteln.

In der internationalen Patentanmeldung WO 86/5199 werden Reinigungsmittel offenbart, die als Tenside Alkylglykoside, Aminoxide und quaternäre Ammoniumverbindungen enthalten.

Die internationale Patentanmeldung WO 86/5509 offenbart desinfizierende Reinigungsmittel, die als Tensid Alkylglykoside und als Desinfektionsmittel quarternäre Ammoniumverbindungen enthalten. Die Reinigungswirkung dieser Zusammensetzungen läßt jedoch zu wünschen übrig.

In der europaischen Patentanmeldung EP-A-0 106 692 werden Reinigungsmittel offenbart, die Polyethylenglycol, nicht ionische Tenside, Polysaccharide (vorzugsweise mit einer C₁₂-C₁₄ Alkylkette), und quaternäre Ammoniumverbindungen enthalten.

Schließlich werden in der deutschen Offenlegungsschrift DE 40 07 758 desinfizierende Reinigungsmittel für automatisch betriebene Anlagen zur Sprühdesinfektion von Krankenhauseinrichtungsgegenständen beschrieben, die als Desinfektionsmittel eine quartäre Ammoniumverbindung und das Umsetzungsprodukt von N-substituierten Propylendiaminen mit Glutaminsäure oder Glutaminsäureestern enthalten.

Keine der im Stand der Technik enthaltenen Druckschriften offenbart die Verwendung der im folgenden beschriebenen speziellen Tensidkombination zur Verstärkung der keimreduzierenden Wirkung von desinfektionsmittelhaltigen Reinigungsmitteln.

Die der Erfindung zugrundeliegende, oben beschriebene Aufgabe wurde gelöst durch die Verwendung einer Mischung aus
a) einem Alkyl- und/oder Alkenyloligoglykosid der Formel (I),

   R¹-O-[G]ₚ (I)

   in der R¹ für einen linearen oder verzweigten Alkyl- oder Alkenylrest mit 8 bis 22 Kohlenstoffatomen, [G] für eine Glykoseeinheit mit 5 oder 6 Kohlenstoffatomen, vorzugsweise eine Glucoseeinheit, und p für eine Zahl von 1 bis 10 steht
   und
b) einem Alkylether der Formel II, in der R² für einen linearen oder verzweigten aliphatischen Alkyl-und/oder Alkenylrest mit 8 bis 18, vorzugsweise 8 bis 14, Kohlenstoffatomen, x für 0 oder Zahlen von bis zu 3, vorzugsweise bis zu 2, und y für Zahlen von 1 bis 15, vorzugsweise 2 bis 12, insbesondere 2,5 bis 10, steht. Diese Mischung gewährleistet eine Verstärkung der keimreduzierenden Wirkung von desinfektionsmittelhaltigen Reinigungsmitteln für harte Oberflächen gegenüber solchen desinfizierenden Reinigungsmitteln, die nur eines oder keines der beiden genannten Tenside enthalten.

Alkyl- und/oder Alkenyloligoglykoside stellen bekannte Stoffe dar, die nach den einschlägigen Verfahren der präparativen organischen Chemie erhalten werden können. Stellvertretend für das umfangreiche Schrifttum sei hier auf die Schriften EP-A1-0 301 298 und WO 90/3977 verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkylund/oder Alkenyloligoglucoside.

Die Indexzahl p in der allgemeinen Formel (I) gibt den Oligomerisierungsgrad (DP-Grad), d.h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad zwischen 1,4 und 2,0 liegt.

Der Alkyl- bzw. Alkenylrest R¹ kann sich von primären Alkoholen mit vorzugsweise 8 bis 11 Kohlenstoffatomen ableiten. Typische Beispiele sind Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese anfallen. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 6ew.-% C₁₂-Alkohol verunreinigt sein können sowie Alkyloligoglucoside auf Basis technischer C_{9/11}-Oxoalkohole (DP = 1 bis 3).

Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, PalmoleylaTkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, sowie deren technische Gemische.

Bei den Alkylethern der Formel II handelt es sich um bekannte nichtionische Tenside, die man durch Anlagerung von zunächst Propylenoxid und dann Ethylenoxid bzw. ausschließlich Ethylenoxid an Fettalkohole erhält. Typische Beispiele sind Alkylether der Formel (II), in der R² für einen Alkylrest mit 12 bis 18 Kohlenstoffatomen, x für 0 oder 1 und y für Zahlen von 2 bis 5 steht. Die Indices x und y stellen dabei Mittelwerte dar. Weitere, besonders geeignete, Alkylether der Formel II sind z. B. C₁₂₋₁₄-Fettalkohol x 6 E0, Octanol x 4 E0 und C₁₀₋₁₄-Fettalkohol x 1 P0 x 6 E0; E0 steht für Ethylenoxid, P0 steht für Propylenoxid. Vorzugsweise können die Alkylether der Formel II eine eingeengte Homologenverteilung aufweisen; in diesen Fällen werden Formulierungen mit besonders vorteilhaften physikalischen Eigenschaften erhalten.

Als desinfizierend wirkende Inhaltsstoffe, auch Desinfektionsmittel genannt, kommen die Desinfektionsmittel in Betracht, die ausgewählt sind aus der Gruppe
A) der stickstoffhaltigen Substanzen, die erhältlich sind durch Umsetzung von
   α) - N-substituierten Propylendiaminen der Formel III,

      R³ - N(R⁴) - CH₂ - CH₂ - CH₂ - NH₂ (III),

      in der R³ für einen linearen Alkylrest mit 6 bis 22 Kohlenstoffatomen, bevorzugt mit 12 bis 14 Kohlenstoffatomen steht, und in der R⁴ für H oder für CH₂-CH₂-CH₂-NH₂ steht, mit
      - Verbindungen der Formel IV, in der R⁵ einen Alkylrest mit 1 bis 4 Kohlenstoffatomen oder ein Wasserstoffatom bedeutet,
   β) und gegebenenfalls weitere Umsetzung der nach α) erhaltenen Produkte mit Ethylenoxid oder Propylenoxid unter an sich bekannten Alkoxylierungsbedingungen,
   γ) sowie gegebenenfalls Salzbildung der nach α) oder β) erhaltenen Produkte mit anorganischen oder organischen Säuren,
B) der aliphatischen Amine der Formel V, in der n für eine ganze Zahl von 2 bis 6, vorzugsweise exakt 3, R⁶ für einen Alkylrest mit 8 bis 18 C-Atomen, R⁷ für Wasserstoff, einen Alkylrest mit 8 bis 18 C-Atomen oder einen Rest -(CH₂)ₘNH₂ steht, in dem m eine ganze Zahl von 2 bis 6, vorzugsweise exakt 3 bedeutet, und
C) der quartären Ammoniumverbindungen der Formel VI, in der R⁸ und R⁹ für Alkylreste mit 8 bis 16, vorzugsweise 10 bis 14 C-Atomen, unsubstituierte oder mit ein oder zwei Chloratomen oder C₁-C₄-Alkylgruppen substituierte Benzylreste oder N- bzw. S-haltige heterocyclische Reste, insbesondere Pyridyl, stehen und X⁻ ein anorganisches Anion, vorzugsweise Cl⁻ oder Br⁻ darstellt, mit der Maßgabe, daß mindestens einer der Reste R⁸ oder R⁹ einen Alkylrest mit 8 bis 16, vorzugsweise 10 bis 14 C-Atomen, ist.

Die unter A) aufgeführten stickstoffhaltigen Substanzen sind Verbindungen, deren antimikrobielle Wirksamkeit bekannt ist; in der Patentschrift US-4,652,585 sind mehrere Synthesemög lichkeiten ausführlich beschrieben.

Die unter B) genannten aliphatischen Amine sind tertiäre Amine, die mindestens eine, vorzugsweise jedoch zwei -Aminoalkylgruppen tragen, wobei es sich um lineare Alkylgruppen mit 2 bis 6 C-Atomen, vorzugsweise die Propylgruppe, handelt. Solche Substanzen sind im Handel erhältlich, z.B. N,N-Bis-(3-aminopropyl)dodecylamin, das unter der Bezeichnung Lonzabac 12 von der Fa. Lonza angeboten wird.

Die unter C) genannten quartären Ammoniumverbindungen sind ebenfalls handelsübliche Substanzen. Beispiele hierfür sind Dimethyldioctyl-ammoniumchlorid, Didecyl-dimethyl-ammoniumchlorid, Didodecyl-dimethyl-ammoniumchlorid, Dimethyl-ditetradecyl-ammoniumchlorid, Dihexadecyl-dimethylammoniumchlorid, Decyl-dimethyl-octyl-ammoniumchlorid, Dimethyl-dodecyloctylammoniumchlorid, Benzyl-decyl-dimethyl-ammoniumchlorid, Benzyl-dimethyl-dodecyl-ammoniumchlorid, Benzyl-dimethyl-tetradecylammoniumchlorid, Decyl-dimethyl-(ethylbenzyl)-ammoniumchlorid, Decyl-dimethyl-(dimethylbenzyl)-ammoniumchlorid, (Chlorbenzyl)-decyl-dimethyl-ammoniumchlorid, Decyl-(dichlorbenzyl)-dimethyl-ammoniumchlorid und die Verbindungen, die als Anionen an Stelle von Chlorid Acetat, Propionat oder Bromid enthalten.

Einige der genannten quartären Ammoniumverbindungen, inbesondere diejenigen mit C₁₆-Alkylresten, können neben ihrer desinfizierenden Wirkung unter Umständen auch über textilgewebeweichmachende Eigenschaften verfügen. Im Rahmen der vorliegenden Erfindung, die desinfizierende Reinigungsmittel für harte Oberflächen betrifft, sind solche zusätzlichen textilgewebeweichmachenden Eigenschaften gänzlich irrelevant.

Die Verwendung von Alkyl- und/oder Alkenyloligoglykosiden der Formel I in einer Menge von 0,1 bis 20 Gew.-% ist besonders bevorzugt, insbesondere in einer Menge von 0,2 bis 10 Gew.-%, bezogen auf das gesamte Reinigungsmittel; Alkylether der Formel II sind vorzugsweise in einer Menge von 0,05 bis 20 Gew.-%, insbesondere 0,1 bis 10 Gew.-%, bezogen auf das gesamte Reinigungsmittel, enthalten.

Eine Verstärkung der keimreduzierenden Wirkung der in den Reinigungsmitteln enthaltenen Desinfektionsmittel ist besonders bei Desinfektionsmittelmengen von 0,01 bis 5 Gew.-%, insbesondere 0,02 bis 3 Gew.-%, bezogen auf das gesamte Reinigungsmittel, zu beobachten.

Ein weiterer Gegenstand der Erfindung sind desinfizierende Reinigungsmittel für harte Oberflächen, die gute Reinigungsleistung und gute Desinfektionswirkung in ganz besonderer Weise miteinander verbinden.

Solche Reinigungsmittel werden erhalten, wenn man Alkyl- und/oder Alkenyloligoglykoside der Formel I mit einer auf C₈- bis C₁₀ beschränkten Alkylkettenlänge verwendet, ansonsten die bereits oben beschriebenen Alkylether der Formel II einsetzt, wobei Alkylkettenlängen von C₈ bis C₁₄ bevorzugt sind, und als Desinfektionsmittel eine oder mehrere der oben unter A, B oder C aufgeführten Verbindungen verwendet.

Insbesondere beansprucht werden deshalb wasserhaltige desinfizierende Reinigungsmittel enthaltend
- ein Alkyl- und/oder Alkenyloligoglykosid der Formel I, in der R¹ für einen linearen Alkyl- oder Alkenylrest mit 8 bis 10 C-Atomen steht, in einer Menge von 0,1 bis 20 Gew.-%, vorzugsweise 0,2 bis 10 Gew.-%,
- einen Alkylether der Formel II in einer Menge von 0,05 bis 20 Gew.-%, vorzugsweise 0,1 bis 10 Gew.-%, und
- ein Desinfektionsmittel, ausgewählt aus den oben unter A, unter B gemäß Formel V und unter C gemäß Formel VI benannten Substanzen, in einer Menge von 0,01 bis 5 Gew.-%, vorzugsweise 0,02 bis 3 Gew.-%, alle Gew.-%-Angaben bezogen auf das gesamte Reinigungsmittel.

Ganz besonders positive Eigenschaften weisen die erfindungsgemäßen Reinigungsmittel auf, wenn das Desinfektionsmittel ausgewählt ist aus den oben unter A benannten Substanzen und den oben unter B benannten Substanzen, wobei in der Formel V n für 3 steht, R⁶ einen Alkylrest mit 12 bis 16 C-Atomen darstellt und R⁷ ein Aminopropylrest ist.

Alle in den Reinigungsmitteln eingesetzten Substanzen können selbstverständlich nicht nur als Reinsubstanz, sondern auch in Form von Gemischen verschiedener Vertreter einer Verbindungsklasse verwendet werden; so ist z.B. der gleichzeitige Einsatz eines C₈₋₁₀-Alkylglykosids und eines C₁₂₋₁₆-Alkylglykosids möglich (z.B. im Verhältnis 10:1 bis 1:2), oder der gleichzeitige Einsatz eines ethoxylierten Alkylethers und eines Alkylethers, der sowohl propoxyliert als auch ethoxyliert ist.

Daneben können auch Gemische von Desinfektionsmitteln verwendet werden, z.B. ein unter A genanntes Desinfektionsmittel gemeinsam mit einem unter B genannten Desinfektionsmittel.

Neben den Alkyl- und/oder Alkenyloligoglykosiden der Formel I und den Alkylethern der Formel II können fakultativ noch weitere nichtionische Tenside in Mengen von bis zu 20 Gew.-%, bezogen auf das gesamte Reinigungsmittel, enthalten sein. Dazu zählen z.B. Ethylenoxidanlagerungsprodukte an Fettsäuren, Fettaminen oder Fettsäureamide. Auch die endgruppenverschlossenen Derivate derartiger Alkoxylierungsprodukte, vorzugsweise mit Endgruppen, die 2 bis 10 C-Atome enthalten, kommen in Frage.

Daneben können fakultativ amphotere oder zwitterionische Tenside in einer Menge von bis zu 10 Gew.-%, bezogen auf das gesamte Reinigungsmittel, enthalten sein. Zu den geeigneten Amphotensiden gehören Derivate tertiärer aliphatischer Amine oder quartärer aliphatischer Ammoniumverbindungen, deren aliphatiche Reste geradkettig oder verzweigt sein können und von denen einer eine Carboxy-, Sulfo,- Phosphono-, Sulfato- oder Phosphato-Gruppe trägt. Beispiele für derartige Amphotenside sind Dimethyl-tetradecyl-glycin, Dimethyl-hexadecyl-glycin, Dimethyl-octadecyl-glycin, 3-(Dimethyl-dodecylammonio)-1-propansulfonat und die unter den Bezeichnungen Dehyton^{(R)} AB, CB, K und G (Lieferant Henkel) vertriebenen Amphotenside.

Anionische Tenside wie z.B. Fettalkoholsulfate, Fettalkoholethersulfate, α-Olefinsulfonate können zwar prinzipiell in geringen Mengen von 10 Gew.-%, insbesondere bis zu 5 Gew.-%, bezogen auf das gesamte Reinigungsmittel, enthalten sein, vorzugsweise sind in den beschriebenen Reinigungsmitteln jedoch höchstens 2 Gew.-% anionische Tenside enthalten. Dabei ist es für den Fachmann selbstverständlich, daß er die Verträglichkeit der anionischen Tenside mit den in den Reinigungsmitteln enthaltenen desinfizierenden Mitteln hinsichtlich der keimreduzierenden Wirkung verifizieren muß.

Zusätzlich können die beschriebenen Reinigungsmittel wasserlösliche organische Lösungsmittel, vorzugsweise aus den Gruppen der Alkohole mit 1 bis 4 C-Atomen, der Glykole mit 2 bis 4 C-Atomen und der aus diesen ableitbaren Diglykole und Diglykolether, enthalten. Derartige Lösungsmittel sind beispielsweise Methanol, Ethanol, Propanol, Isopropanol, tert.-Butanol, Ethylenglykol, Propylenglykol, Butylenglykol, Diethylenglykol, Dipropylenglykol, Diethylenglykolmonomethylether, Diethylenglykolmonoethylether, Diethylenglykolmonopropylether und Diethylenglykolmonobutylether. Organische Lösungsmittel können in Mengen von etwa 5 bis 40, vorzugsweise etwa 10 bis 20 Gew.-% eingesetzt werden.

Darüber hinaus können die Reinigungsmittel übliche Zusätze, wie z.B. Farbstoffe oder Duftstoffe, Verdickungsmittel, Hydrotrope, Trübungsmittel etc. enthalten.

Aminoxide sind vorzugsweise höchstens in Mengen bis zu 2 Gew.-% enthalten, insbesondere sind desinfizierende Reinigungsmittel gemäß der Erfindung jedoch frei von Aminoxiden.

Ein weiterer Erfindungsgegenstand ist ein Verfahren zum desinfizierenden Reinigen harter Oberflächen, dadurch gekennzeichnet, daß eines der wie oben beschriebenen desinfektionsmittelhaltigen Reinigungsmittel in unverdünnter Form oder in Form einer mit Wasser verdünnten Zubereitung auf eine harte Oberfläche aufgebracht wird und die Oberfläche anschließend in üblicher Art und Weise gereinigt wird.

Wenn das Reinigungsmittel unverdünnt aufgebracht wird, beträgt der Gehalt an Desinfektionsmittel 0,01 bis 5 Gew.-%, bezogen auf das gesamte Reinigungsmittel.

Wenn das Reinigungsmittel mit Wasser verdünnt wird, ist eine Anwendungskonzentration von 0,001 bis weniger als 5 Gew.-%, insbesondere von 0,001 bis 0,05 Gew.-%, vorteilhaft.

Um auch bei Verwendung der Reinigungsmittel mit hartem Wasser eine klare Anwendungslösung zu gewährleisten, können die Reinigungsmittel Komplexbildner enthalten. Zu nennen sind z.B. die Natriumsalze der Methandiphosphonsäure, Hydroxyethan-1,1-diphosphonsäure, 1-Aminoethan-1,1-diphosphonsäure, Amino-trimethylenphosphonsäure, Ethylendiamin-tetra(methylenphosphonsäure), Diethylentriamin-penta(methylenphosphonsäure), 2-Phosphonobutan-1,2,4-tricarbonsäure und Nitrilotriessigsäure (NTA). Bevorzugt sind Citrate und Gluconate oder Salze der Glutar-, Adipin- und Bernsteinsäure. Derartige Komplexbildner sind in den Reinigungsmitteln vorzugsweise in Mengen nicht über 10 Gew.-%, insbesondere etwa 0,5 Gew.-% bis 4 Gew.-%, enthalten.

### Beispiele

| Verwendete Rohstoffe: | |
|---|---|
| Dodigen™ 1611 (Fa. Hoechst) | Cocosalkyl-dimethyl-benzylammoniumchlorid |
| | |
| Lonzabac™ 12 (Fa. Lonza) | N,N-Bis(3-aminopropyl)-C₁₂-alkylamin |
| | |
| Bardac™ 22 (Fa. Lonza) | Didecyl-dimethyl-ammoniumchlorid |
| | |
| Desinfektionsmittel I | Umsetzungsprodukt von Cocospropylen-1,3-diamin mit L-Glutaminsäure hergestellt gemäß US-4,652,585 |
| | |
| Fettalkoholoxylate: | angegeben ist die Alkylkette des Fettalkohols (FA) und die molaren Ethylenoxid (EO)- bzw. Propylenoxid (PO)-Anteile. NRE bezeichnet FA-Alkoxylate mit eingeengter Homologenverteilung (narrow range ethoxylated) |
| | |
| Glucopon™ 225 (Fa. Henkel) | C₈₋₁₀-Alkyl-1.6-glucosid |
| | |
| Glucopon™ 600 (Fa. Henkel) | C₁₂₋₁₆-Alkyl-1.4-glucosid |
| | |
| Sokalan™ DCS (Fa. BASF) | Natriumsalz eines Dicarbonsäuregemisches (Adipin-, Glutar-, Succinsäure) |

### Testmethoden:

### Bestimmung der Keimreduktion

Die keimreduzierende Wirksamkeit der Reinigungsmittel wurde in einem quantitativen Suspensionsversuch in Anlehnung an die Richtlinien für die Prüfung und Bewertung chemischer Desinfektionsverfahren der Deutschen Gesellschaft für Hygiene und Mikrobiologie (DGHM), Stand 1981, gegen den Bakterien-Stamm Pseudomonas aeruginosa geprüft. Dazu wurden jeweils 10 ml des zu prüfenden Reinigungsmittels mit 0,1 ml einer Keimsuspension (ca. 10⁸ - 10⁹ Keime pro ml) bei 20 °C vermischt. Nach einer Einwirkzeit von 5 bzw. 10 Minuten wurden jeweils 1 ml dieser Mischungen in jeweils 10 ml einer wäßrigen Enthemmungslösung, enthaltend 3,0 Gew.-% Tween (R) 80, 0,3 Gew.-% Lecithin und 0,1 Gew.-% Histidin, gegeben. Von diesen Proben und weiteren 1 : 10 Verdünnungsstufen wurden jeweils 0,1 ml auf Casein-Soja-Agarplatten aufgebracht. Nach Bebrüten dieser Subkulturen (48 Stunden bei 30 °C) wurde die Anzahl der vermehrungsfähigen Keime ermittelt. Zum Vergleich wurden wäßrige Lösungen der Einzelkomponenten und reinigungsmittelfreies Wasser unter den gleichen Bedingungen getestet. Die Differenz zwischen Wirkstoffansatz und Negativkontrolle wird in der Tabelle als Logarithmus (= Reduktionsfaktor, [log-Stufen]) angegeben.

### Bestimmung des Reinigungsvermögens

Zur Prüfung des Reinigungsvermögens diente die unten nach "Seifen-Öle-Fette-Wachse", 112, 371, (1986) beschriebene Testmethode, die sehr gut reproduzierbare Ergebnisse liefert. Danach wurde das zu prüfende Reinigungsmittel auf eine künstlich angeschmutzte Kunststoffoberfläche gegeben. Als künstliche Anschmutzung für die verdünnte Anwendung des Reinigungsmittels wurde ein Gemisch aus Ruß, Maschinenöl, Triglycerid gesättigter Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml einer 1 Gew.-%igen wäßrigen Lösung des zu prüfenden Reinigungsmittels getränkt und mechanisch auf der ebenfalls mit 10 ml einer 1 Gew-%igen wäßrigen Lösung des zu prüfenden Reinigungsmittels beschichteten Testfläche bewegt.

Nach 10 Wischbewegungen wurde die gereinigte Testfläche unter fließendes Wasser gehalten und der lose sitzende Schmutz entfernt. Die Reinigungswirkung, d.h., der Weißgrad der so gereinigten Kunststoffoberfläche wurde mit einem Farb-Differenz-Meßgerät "Microcolor" (Dr. B. Lange) gemessen. Als Weiß-Standard diente die saubere weiße Kunststoffoberfläche.

Da bei der Messung der sauberen Oberfläche auf 100 % eingestellt und die angeschmutzte Fläche mit 0 % angezeigt wird, sind die abgelesenen Werte bei den gereinigten Kunststoff-Flächen mit dem Prozentgehalt Reinigungsvermögen (% RV) gleichzusetzen. Bei den nachstehenden Versuchen sind die angegebenen % RV-Werte die nach dieser Methode ermittelten Werte für das Reinigungsvermögen der untersuchten Reinigungsmittel. Sie stellen jeweils Mittelwerte aus 3fachen Bestimmungen dar.

Die Meßwerte wurden in Relation zum Reinigungsergebnis eines als Standard benutzten reinigungsstarken nichtdesinfizierenden Reinigungsmittels gesetzt.$\frac{\text{Meßwerte Probe · 100}}{\text{Meßwert Standard}} \text{= % RV relativ}$

In den nachfolgenden Tabellen sind die so ermittelten "% RV relativ"-Werte angegeben.

Das als Standard benutzte nicht-desinfizierende Reinigungsmittel hatte die Zusammensetzung:
2,0 % Alkansulfonat
1,5 % Fettalkoholethoxylat
0,5 % Seife
4,0 % Butyldiglykol
ad 100,0 % Wasser, Farb- und Duftstoffe.

Es wurden desinfizierende Reinigungsmittel der folgenden Zusammensetzungen hergestellt (Angaben in Gew.-%):

**Tabelle 1**

| | **1** | **2(V)** | **3(V)** |
|---|---|---|---|
| Glucopon 225 | 5 | - | 5 |
| C₁₂₋₁₄-FA + 6 E0 | 5 | 10 | - |
| C₁₂₋₁₄-FA + 5 E0 + 5 P0 | - | - | 5 |
| Desinfektionsmittel I | 1 | 1 | 1 |
| Sokalan DCS | 5 | 5 | 5 |
| Wasser | ad 100 | ad 100 | ad 100 |

Zusammensetzung 1 ist erfindungsgemäß, 2(V) und 3(V) sind Vergleichsbeispiele. Die Bestimmung der Keimreduktion (Einwirkungszeit 5 Min.) ergab folgende Ergebnisse:
1 : log 4
2(V) : log 2
3(V) : log 2

Es zeigt sich, daß die erfindungsgemäße Zusammensetzung 1 eine gegenüber den Zusammensetzungen 2(V) und 3(V) um zwei Größenordnungen bessere Keimreduktion aufweist.

**Tabelle 2**

| | **4** | **5(V)** |
|---|---|---|
| Glucopon 225 | 6 | 8 |
| C₈-FA + 1 P0 + 9 E0 | 2 | - |
| Desinfektionsmittel I | 0,5 | 0,5 |
| Bardac 22 | 0,5 | 0,5 |
| Sokalan DCS | 5 | 5 |
| Wasser | ad 100 | ad 100 |

Die Bestimmung des Reinigungsvermögens ergab folgende Ergebnisse:
4: 70 % RV-relativ
5(V): 60 % RV-relativ

Zusammensetzung 4 ist erfindungsgemäß, 5(V) ist ein Vergleichsbeispiel.

Beide Zusammensetzungen besitzen ausreichende Desinfektions-Wirkung; es zeigt sich jedoch, daß die erfindungsgemäße gemeinsame Verwendung von APG 225 und C₈-FA + 1 P0 + 9 E0 zu einer Steigerung des Reinigungsvermögens führt.

Die gemäß der Erfindung eingesetzten Zusammensetzungen 6 bis 18 verfügen über gutes Reinigungsvermögen und gute keimreduzierende Wirkung. Die als Vergleich dienende Zusammensetzung 19 zeigt ein deutlich schlechteres Reinigungsvermögen.

## Patentansprüche

1. Verwendung einer Mischung aus
a) einem Alkyl- und/oder Alkenyloligoglykosid der Formel (I),
R¹-0-[G]ₚ (I)
in der R¹ für einen linearen oder verzweigten Alkyl- oder Alkenylrest mit 8 bis 22 Kohlenstoffatomen, [G] für eine Glykoseeinheit mit 5 oder 6 Kohlenstoffatomen, vorzugsweise eine Glucoseeinheit, und p für eine Zahl von 1 bis 10 steht
und
b) einem Alkylether der Formel II, in der R² für einen linearen oder verzweigten, aliphatischen Alkylund/oder Alkenylrest mit 8 bis 18, vorzugsweise 8 bis 14, Kohlenstoffatomen, x für 0 oder Zahlen von bis zu 3, vorzugsweise bis zu 2, und y für Zahlen von 1 bis 15, vorzugsweise 2 bis 12, insbesondere 2,5 bis 10, steht, zur Verstärkung der keimreduzierenden Wirkung von Desinfektionsmittel enthaltenden Reinigungsmitteln für harte Oberflächen, wobei ein in dem Reinigungsmittel enthaltendes Desinfektionsmittel ausgewählt ist aus der Gruppe
A) der stickstoffhaltigen Substanzen, die erhältlich sind durch Umsetzung von
α) - N-substituierten Propylendiaminen der Formel III,
R³ - N(R⁴) - CH₂ - CH₂ - CH₂ - NH₂ (III),
in der R³ für einen linearen Alkylrest mit 6 bis 22 Kohlenstoffatomen, bevorzugt mit 12 bis 14 Kohlenstoffatomen steht, und in der R⁴ für H oder für CH₂-CH₂-CH₂-NH₂ steht, mit
- Verbindungen der Formel IV, in der R⁵ einen Alkylrest mit 1 bis 4 Kohlenstoffatomen oder ein Wasserstoffatom bedeutet,
β) und gegebenenfalls weitere Umsetzung der nach α) erhaltenen Produkte mit Ethylenoxid oder Propylenoxid unter an sich bekannten Alkoxylierungsbedingungen,
γ) sowie gegebenenfalls Salzbildung der nach α) oder β) erhaltenen Produkte mit anorganischen oder organischen Säuren,
B) der aliphatischen Amine der Formel V, in der n für eine ganze Zahl von 2 bis 6, vorzugsweise exakt 3, R⁶ für einen Alkylrest mit 8 bis 18 C-Atomen, R⁷ für Wasserstoff, einen Alkylrest mit 8 bis 18 C-Atomen oder einen Rest -(CH₂)ₘNH₂ steht, in dem m eine ganze Zahl von 2 bis 6, vorzugsweise exakt 3 bedeutet, und
C) der quartären Ammoniumverbindungen der Formel VI, in der R⁸ und R⁹ für Alkylreste mit 8 bis 16, vorzugsweise 10 bis 14 C-Atomen, unsubstituierte oder mit ein oder zwei Chloratomen oder C₁-C₄-Alkylgruppen substituierte Benzylreste oder N- bzw. S-haltige heterocyclische Reste, insbesondere Pyridyl, stehen und X⁻ ein anorganisches Anion, vorzugsweise Cl⁻, Br⁻, Acetat oder Propionat darstellt, mit der Maßgabe, daß mindestens einer der Reste R⁸ oder R⁹ ein Alkylrest mit 8 bis 16, vorzugsweise 10 bis 14 C-Atomen, ist.

2. Verwendung nach Anspruch 1 , **dadurch gekennzeichnet, daß** in den Desinfektionsmittel enthaltenden Reinigungsmitteln
- ein Alkyl- und/oder Alkenyloligoglykosid der Formel I in einer Menge von 0,1 bis 20 Gew.-%, vorzugsweise 0,2 bis 10 Gew.-%,
- ein Alkylether der Formel II in einer Menge von 0,05 bis 20 Gew.-%, vorzugsweise 0,1 bis 10 Gew.-%, und
- ein Desinfektionsmittel, ausgewählt aus den oben unter A, unter B gemäß Formel V und unter C gemäß Formel VI benanten Substanzen, in einer Menge von 0,01 bis 5 Gew.-%, vorzugsweise 0,02 bis 3 Gew.-%, alle Gew.-%-Angaben bezogen auf das gesamte Reinigungsmittel, enthalten sind.

3. Wasserhaltiges desinfizierendes Reinigungsmittel enthaltend
- ein Alkyl- und/oder Alkenyloligoglykosid der Formel I, in der R¹ für einen linearen Alkyl- oder Alkenylrest mit 8 bis 10 C-Atomen steht, in einer Menge von 0,1 bis 20 Gew.-%, vorzugsweise 0,2 bis 10 Gew.-%,
- einen Alkylether der Formel II in einer Menge von 0,05 bis 20 Gew.-%, vorzugsweise 0,1 bis 10 Gew.-%, und
- ein Desinfektionsmittel, ausgewählt aus den in Anspruch 1 unter A, unter B und unter C benannten Substanzen, in einer Menge von 0,01 bis 5 Gew.-%, vorzugsweise 0,02 bis 3 Gew.-%, alle Gew.-%-Angaben bezogen auf das gesamte Reinigungsmittel.

4. Wasserhaltiges desinfizierendes Reinigungsmittel nach Anspruch 3, **dadurch gekennzeichnet, daß** das Desinfektionsmittel ausgewählt ist aus den in Anspruch 1 unter A benannten Substanzen und den in Anspruch 1 unter B gemäß Formel V benannten Substanzen, wobei in der Formel V n für 3, R⁶ für einen Alkylrest mit 12 bis 16 C-Atomen und R⁷ für einen Rest -(CH₂)ₘNH₂ steht, in dem m gleich 3 ist.

5. Verfahren zum desinfizierenden Reinigen harter Oberflächen, **dadurch gekennzeichnet, daß** ein Desinfektionsmittel enthaltendes Reinigungsmittel gemäß Anspruch 3 und 4 in unverdünnter Form oder in Form einer mit Wasser verdünnten Zubereitung auf eine harte Oberfläche aufgebracht wird und die Oberfläche anschießend in üblicher Art und Weise gereinigt wird.

## Claims

1. The use of a mixture of
a) an alkyl and/or alkenyl oligoglycoside corresponding to formula I:
R¹-O-[G]ₚ (I)
in which R¹ is a linear or branched alkyl or alkenyl radical containing 8 to 22 carbon atoms, [G] is a glycose unit containing 5 or 6 carbon atoms, preferably a glucose unit, and p is a number of 1 to 10,
and
b) an alkyl ether corresponding to formula II: in which R² is a linear or branched aliphatic alkyl and/or alkenyl radical containing 8 to 18 and preferably 8 to 14 carbon atoms, x is 0 or a number of up to 3, preferably a number of up to 2, and y is a number of 1 to 15, preferably 2 to 12 and more preferably 2.5 to 10,
for enhancing the germ-reducing effect of disinfectant-containing cleaners for hard surfaces, whereas the disinfectants present in the cleaner are selected from the group consisting of
A) nitrogen-containing substances obtainable by reaction of
α) - N-substituted propylene diamines corresponding to formula III:
R³ - N(R⁴) - CH₂ - CH₂ - CH₂ - NH₂ (III)
in which R³ is a linear alkyl radical containing 6 to 22 carbon atoms and preferably 12 to 14 carbon atoms and R⁴ represents H or CH₂-CH₂-CH₂-NH₂, with
- compounds corresponding to formula IV: in which R⁵ is an alkyl radical containing 1 to 4 carbon atoms or a hydrogen atom,
β) and optionally further reaction of the products obtained in accordance with α) with ethylene oxide or propylene oxide under alkoxylation conditions known per se,
γ) and optionally salt formation of the products obtained in accordance with α) or β) with inorganic or organic acids,
B) aliphatic amines corresponding to formula V: in which n is an integer of 2 to 6, preferably exactly 3, R⁶ is an alkyl radical containing 8 to 18 carbon atoms, R⁷ is hydrogen, an alkyl radical containing 8 to 18 carbon atoms or a group -(CH₂)ₘ NH₂,where m is an integer of 2 to 6 and preferably exactly 3, and
C) quaternary ammonium compounds corresponding to formula VI: in which R⁸ and R⁹ represent alkyl radicals containing 8 to 16 and preferably 10 to 14 carbon atoms, unsubstituted benzyl radicals or benzyl radicals substituted by 1 or 2 chlorine atoms or by C₁₋₄ alkyl groups or N- or S-containing heterocyclic radicals, more particularly pyridyl, and X⁻ is an inorganic anion, preferably Cl⁻ or Br⁻, acetate or propionate, with the proviso that at least one of the substituents R⁸ or R is an alkyl radical containing 8 to 16 and preferably 10 to 14 carbon atoms.

2. The use claimed in claim 1, **characterized in that** the disinfectant-containing cleaners contain
- an alkyl and/or alkenyl oligoglycoside corresponding to formula I in a quantity of 0.1 to 20% by weight and preferably in a quantity of 0.2 to 10% by weight,
- an alkyl ether corresponding to formula II in a quantity of 0.05 to 20% by weight and preferably in a quantity of 0.1 to 10% by weight and
- a disinfectant, selected from substances mentione above under A, und B according to formula V and C according to formula VI in a quantity of 0.01 to 5% byweight and preferably in a quantity of 0.02 to 3 % by weight, all percentages by weight based on the cleaner as a whole.

3. A water-containing disinfecting cleaner containing
- an alkyl and/or alkenyl oligoglycoside corresponding to formula I, in which R¹ is a linear alkyl or alkenyl radical containing 8 to 10 carbon atoms, in a quantity of 0.1 to 20% by weight and preferably 0.2 to 10% by weight,
- an alkyl ether corresponding to formula II in a quantity of 0.05 to 20% by weight and preferably 0.1 to 10% by weight and
- a disinfectant selected from the substances mentioned in claim 1 under A), under B) and under C) in a quantity of 0.01 to 5% by weight and preferably in quantity of 0.02 to 3% by weight, all percentages by weight being based on the cleaner as a whole.

4. A water-containing disinfecting cleaner as claimed in claim 3 **characterized in that** the disinfectant is selected from the substances mentioned in claim 1 under A) and the substances mentioned in claim 2 under B), formula V, n in formula V having a value of 3, R⁶ being an alkyl group containing 12 to 16 carbon atoms and R⁷ being a group - (CH₂)ₘNH₂ where m = 3.

5. A process for the disinfecting cleaning of hard surfaces, **characterized in that** a disinfectant-containing cleaner according to claims 3 and 4 is applied to a hard surface in undiluted form or in the form of a preparation diluted with water and the surface is subsequently cleaned in known manner.

## Revendications

1. Utilisation d'un mélange à base d' :
a) un alkyl- et/ou alkényloliglycoside de formule I,
R¹-O-[G]ₚ (I)
dans laquelle R¹ représente un reste alkyle ou alkényle linéaire ou ramifié ayant de 8 à 22 atomes de carbone, [G] représente un élément de glycose, ayant 5 ou 6 atomes de carbone, de préférence un élément glucose, et p représente un nombre allant de 1 à 10,
b) un éther alkylique de formule II dans laquelle R² représente un reste alkyle et/ou alkényle linéaire ou ramifié aliphatique, ayant de 8 à 18 atomes de carbone, de préférence de 8 à 14 atomes de carbone, x représente 0 ou des nombres allant jusqu'à 3, de préférence jusqu'à 2 et y représente des nombres allant de 1 à 15, de préférence de 2 à 12, en particulier de 2,5 à 10,
en vue du renforcement de l'action réductrice de germes des produits de nettoyage contenant des agents désinfectants, pour surfaces dures dans lequel un agent désinfectant contenu dans le produit de nettoyage est choisi dans le groupe,
A) des substances azotées qui sont accessibles par réaction de
α) propylène diamines N-substituées de formule III,
R³ - N(R⁴) - CH₂ - CH₂ - CH₂ - NH₂ (III)
dans laquelle R³ représente un reste alkyle linéaire ayant de 6 à 22 atomes de carbone, de préférence ayant de 12 à 14 atomes de carbone, et dans laquelle R⁴ représente H ou CH₂-CH₂-CH₂-NH₂, avec des composés de formule IV, dans laquelle R⁵ signifie un reste alkyle ayant de 1 à 4 atomes de carbone ou un atome d'hydrogène,
β) éventuellement une réaction supplémentaire des produits obtenus selon α), avec l'oxyde d'éthylène ou l'oxyde de propylène, dans les conditions connues en soi d'alkoxylation,
γ) ainsi qu'éventuellement la formation de sel des produits obtenus selon α) ou β) avec des acides minéraux ou organiques.
B) des amines aliphatiques de formule V dans laquelle n représente un nombre entier allant de 2 à 6, de préférence exactement 3, R⁶ représente un reste alkyle ayant de 8 à 18 atomes de carbone, R⁷ représente de l'hydrogène, un reste alkyle ayant de 8 à 18 atomes de carbone ou un reste -(CH₂)ₘNH₂ dans lequel m signifie un nombre entier allant de 2 à 6, de préférence exactement 3, et
C) des composés d'ammonium quaternaire de formule VI,
dans laquelle R⁸ et R⁹ représentent des restes alkyle ayant de 8 à 16, de préférence de 10 à 14 atomes de carbone, des restes benzyle non substitués ou substitués par un ou deux atomes de chlore ou par des groupes alkyle en C₁-C₄, ou des restes hétérocycliques contenant N ou S, en particulier le pyridyle, et X- représente un anion non organique, de préférence Cl-, Br-, acétate ou propionate, avec la précision qu'au moins un des restes R⁸ et R⁹ est un reste alkyle ayant de 8 à 16, de préférence de 10 à 14 atomes de carbone.

2. Utilisation selon la revendication 1,
**caractérisée en ce que**
les produits de nettoyage contenant des agents désinfectants, contiennent en % en poids rapporté au produit de nettoyage total,
- un alkyl et/ou alkényloligoglycoside de formule I en une quantité allant de 0,1 à 20 % en poids, de préférence de 0,2 à 10 % en poids,
- un éther alkylique de formule II en une quantité allant de 0,05 à 20 % en poids, de préférence de 0,1 à 10 % en poids, et
- un agent désinfectant choisi parmi les substances citées ci-dessus sous A, sous B conformément à la formule V et sous C conformément à la formule VI, en une quantité allant de 0,01 à 5 % en poids, de préférence de 0,02 à 3 % en poids.

3. Produit de nettoyage désinfectant contenant de l'eau, contenant en % en poids rapporté au produit de nettoyage total :
- un alkyle et/ou alkényloligoglycoside de formule I dans laquelle R¹ représente un reste alkyle ou alkényle linéaire ayant de 8 à 10 atomes de carbone, en une quantité allant de 0,1 à 20 % en poids, de préférence de 0,2 à 10 % en poids,
- un agent désinfectant choisi parmi les substances citées à la revendication 1, sous A, sous B et sous C, en une quantité allant de 0,01 à 5 % en poids, de préférence de 0,02 à 3 % en poids.

4. Produit de nettoyage désinfectant contenant de l'eau, selon la revendication 3,
**caractérisé en ce que**
l'agent désinfectant est choisi parmi les substances citées dans la revendication 1, sous A, et les substances citées dans la revendication 1, sous B conformément à la formule V, pour lesquels dans la formule V n représente 3, R⁶ représente un reste alkyle ayant de 12 à 16 atomes de carbone, et R⁷ représente un reste (CH₂)ₘNH₂ dans lequel m est égal à 3.

5. Procédé pour le nettoyage désinfectant de surfaces dures,
**caractérisé en ce qu'**
un produit de nettoyage contenant un agent de désinfection conforme aux revendications 3 et 4, est appliqué sur une surface dure sous forme non diluée ou sous forme d'une préparation diluée avec de l'eau, et la surface est ensuite nettoyée selon l'art et la manière usuelle.
